# EUROPÄISCHE PATENTSCHRIFT

(11) **EP 2 318 616 B1**
(45) Veröffentlichungstag und Bekanntmachung des Hinweises auf die Patenterteilung: **26.02.2014**
(21) Anmeldenummer: 09775588.8
(22) Anmeldetag: 06.08.2009
(51) Int. Cl.: E04F 19/06, E04F 19/04

(54) **ABDECKPROFIL FÜR FUßBÖDEN ZUR ANPASSUNG AN UNTERSCHIEDLICHE EINSATZFÄLLE**
COVER PROFILE FOR FLOORS FOR ADAPTATION TO DIFFERENT APPLICATIONS
PROFILÉ DE RECOUVREMENT POUR PLANCHER ADAPTABLE À DIFFÉRENTS CAS D'UTILISATION

(30) Priorität: 22.08.2008 AT 13012008
(43) Veröffentlichungstag der Anmeldung: 11.05.2011
(73) Patentinhaber: Neuhofer, Franz Jun., 4893 Zell am Moos (AT)
(72) Erfinder: Neuhofer, Franz Jun., 4893 Zell am Moos (AT)
(74) Vertreter: Hübscher, Helmut
(86) Internationale Anmeldenummer: PCT/AT2009/000303
(87) Internationale Veröffentlichungsnummer: WO 2010/019974

(56) Entgegenhaltungen:
- EP-A- 0 711 886
- EP-A- 1 403 444
- WO-A-2005/083195
- WO-A-2006/074824
- DE-A1-102005 056 439

## Beschreibung

### Technisches Gebiet

Die Erfindung bezieht sich auf ein Abdeckprofil für Fußböden zur Anpassung an unterschiedliche Einsatzfälle mit einem Abdeckflansch, mit wenigstens einem den Abdeckflansch in zwei Schenkel unterteilenden Befestigungsansatz auf der Unterseite des Abdeckflansches und mit wenigstens einer zur Profilachse parallelen Biegenut auf der Unterseite wenigstens eines der vorzugsweise unterschiedlich breiten Schenkel des Abdeckflansches.

### Stand der Technik

Um Abdeckprofile für Fußböden in unterschiedlicher Weise einsetzen zu können, ist es bekannt (WO 2005/083195 A1), ein als Bewegungsprofil zum Abdecken von Dehnungsfugen geeignetes Abdeckprofil mit Hilfe von wahlweise einsetzbaren Zusatzprofilen zu einem Abschluss- oder einem Übergangsprofil zu ergänzen, was entsprechende Zusatzprofile voraussetzt. Damit ein Abdeckprofil unverändert als Bewegungsprofil zwischen Fußböden gleicher Höhe und als Übergangsprofil zwischen Fußböden unterschiedlicher Höhe Verwendung finden kann, ist es darüber hinaus bekannt (EP 0 711 886 A), den Abdeckflansch des Abdeckprofils auf seiner Unterseite mit einem Befestigungsansatz für eine schwenkverstellbare Halterung in einer Befestigungsschiene zu versehen, die vorzugsweise eine Gelenkachse für den als Gelenkpfanne ausgebildeten Befestigungsansatz des Abdeckprofils formt. Der Befestigungsansatz unterteilt dabei den Abdeckflansch in zwei bevorzugt unterschiedlich breite Schenkel, die aufgrund der Schwenkverstellung des Abdeckprofils an unterschiedliche Höhen der Bodenbeläge angepasst werden können, insbesondere wenn sie auf ihrer Unterseite vorbereitete Biegenuten aufweisen, um den jeweils äußeren Schenkelabschnitt gegenüber dem inneren Schenkelabschnitt entsprechend der Höhendifferenz der Bodenbeläge abknicken und durch ein Überbiegen eine vorgespannte Anlage des abgeknickten Schenkels am anschließenden Bodenbelag sicherstellen zu können. Nachteilig ist allerdings die Schwächung des Abdeckprofils durch die vorbereiteten Biegenuten zumindest für den Fall der nicht abgeknickten Profilschenkel und die Einschränkung der Abdeckprofile auf Werkstoffe, die ein solches Abknicken ohne Riss- oder Bruchgefahr zulassen.

Zur Überbrückung eines sich durch die Dicke eines Bodenbelags ergebenden Höhenabstands ist es außerdem bekannt (DE 10 2005 056 439 A1, WO 2006/074824 A2), auf der Unterseite des Abdeckflanschs des Abdeckprofils Stützstege vorzusehen, die im Bedarfsfall vom Abdeckflansch abgetrennt werden. Die Abdeckprofile können somit entweder mit oder ohne Stützstege zum Einsatz kommen. Die Stützstege selbst können vom Abdeckflansch des Abdeckprofils getrennt und mit dem Abdeckflansch über eine als Filmscharnier wirkende Beschichtung auf der Außenseite des Abdeckflanschs verbunden sein (WO 2006/074824 A2), sodass zum Entfernen der Stützstege lediglich die Beschichtung im Stoßbereich zwischen dem Abdeckflansch und dem jeweiligen Stützsteg zu durchtrennen ist. Die Stützstege können aber auch über einen Sollbruchsteg am Abdeckflansch einstückig angeformt sein. Die äußere Dekorbeschichtung des Abdeckflanschs ist in diesem Fall entlang der Sollbruchlinie durchtrennt, um nach dem Abbrechen des Stützstegs einen optisch ansprechenden, geraden Flanschabschluss zu erreichen. Die dadurch bedingte Schwächung des Abdeckprofils gefährdet jedoch dessen Stabilität. Aus diesem Grund kann die Sollbruchstelle mit einer Abziehfolie auf der Außenseite der Dekorbeschichtung abgedeckt werden, die beim Abbrechen des jeweiligen Stützstegs als Filmscharnier wirksam wird, nach dem Abbrechen des Stützstegs allerdings von der Dekorbeschichtung abgezogen werden muss. Nachteilig bei dieser Art von Abdeckprofilen ist vor allem, dass die Stützstege in der einen Gebrauchsstellung des Abdeckprofils vom Abdeckflansch entfernt werden müssen, was ein Brechen oder Schneiden erfordert und damit die Schwierigkeit mit sich bringt, optisch anspruchsvolle Schnitt- bzw. Bruchkanten sicherzustellen.

### Darstellung der Erfindung

Der Erfindung liegt somit die Aufgabe zugrunde, ein Abdeckprofil für Fußböden der eingangs geschilderten Art zum Anpassen an unterschiedliche Einsatzfälle so auszugestalten, dass keine ins Gewicht fallende Schwächung der Abdeckprofile bei ungeknicktem Schenkelverlauf in Kauf genommen werden muss und trotzdem die Anpassungsmöglichkeiten verbessert werden.

Die Erfindung löst die gestellte Aufgabe dadurch, dass der Abdeckflansch auf seiner dem Befestigungsansatz gegenüberliegenden Außenseite eine im Bereich der Biegenut ein Filmscharnier bildende Beschichtung trägt und dass die beiden durch die Biegenut voneinander getrennten Schenkelabschnitte beidseits der Biegenut durch eine Scharniersperre gegeneinander abgestützt sind.

Da zufolge dieser Maßnahmen die Beschichtung und nicht der Werkstoff des Abdeckflansches das Biegeverhalten des Abdeckprofils bestimmt, fällt zunächst jede Beschränkung hinsichtlich der Werkstoffwahl für den Abdeckflansch fort. Es ist in diesem Zusammenhang lediglich sicherzustellen, dass der Werkstoff der Beschichtung die an ein solches Filmscharnier zu stellenden Anforderungen erfüllt. Damit die durch das Filmscharnier ermöglichten, für die Anpassung des Abdeckprofils an unterschiedliche Einsatzfälle vorteilhaften Knickbedingungen nicht die Belastbarkeit des umgeknickten Abdeckprofils beeinträchtigen, werden die beiden jeweils gegeneinander abknickbaren Schenkelabschnitte des Abdeckflansches über die Biegenut hinweg durch eine Scharniersperre abgestützt, sodass sich für den über die Scharniersperre gegen ein Abknicken gesicherten Abdeckflansch mit Abdeckflanschen ohne Biegenut vergleichbare Belastungsvoraussetzungen ergeben.

Die Scharniersperre kann unterschiedlich ausgeführt werden und beispielsweise aus einem die Biegenut zumindest in Längsabschnitten ausfüllenden Einsatz bestehen, der aufgrund seiner Abstützung an den Nutflanken der Biegenut ein gegenseitiges Abknicken der durch die Biegenut voneinander getrennten Schenkelabschnitte verhindert. Dieser Einsatz kann als ein in die Biegenut formschlüssig eingreifendes Profil ausgebildet sein. Die gegenseitige Abstützung der beiden Schenkelabschnitte über einen Biegenuteinsatz kann aber auch durch einen die Biegenut zumindest teilweise ausfüllenden Klebewulst hergestellt werden.

Eine andere gegenseitige Abstützmöglichkeit der durch die Biegenut voneinander getrennten Schenkelabschnitte des Abdeckflansches ergibt sich, wenn die Scharniersperre wenigstens eine zumindest in eine Rastausnehmung in einem der Schenkelabschnitte eingreifende Klammer umfasst, die entweder als entsprechende Profilschiene oder als über die Länge der Biegenut verteilte Bügel ausgeführt sein kann. Diese Klammer, die an einem der durch die Biegenut voneinander getrennten Schenkelabschnitte befestigt und am anderen Schenkelabschnitt in einer Rastausnehmung lösbar abgestützt wird, aber auch in Rastausnehmungen beider Schenkelabschnitte lösbar eingreifen kann, verhindert in der Abstützstellung ein gegenseitiges Abknicken der Schenkelabschnitte, ohne das Abknicken nach dem Lösen der Stützstellung zu verhindern. Wird die Klammer zu diesem Zweck nicht vom Abdeckflansch gelöst, so kann die Klammer für die Scharniersperre eine Sollbiegelinie zur Anpassung an die abgeknickte Stellung der durch die Biegenut voneinander getrennten Schenkelabschnitte des Abdeckflansches aufweisen.

Besonders einfache Konstruktionsverhältnisse ergeben sich in diesem Zusammenhang, wenn die Klammer für die Scharniersperre ein Ansatzprofil mit dem Befestigungsansatz für den Abdeckflansch bildet, sodass der Abdeckflansch selbst ohne einen solchen Befestigungsansatz ausgebildet werden kann. Mit der Befestigung dieses Ansatzprofils auf der Unterseite des Abdeckflansches wird dieser mit dem für seine Befestigung erforderlichen Befestigungsansatz versehen, der aufgrund der nachträglichen Montage an unterschiedliche Voraussetzungen angepasst werden kann, ohne den Abdeckflansch selbst ändern zu müssen.

Damit der Knickwinkel zwischen den durch die Biegenut voneinander getrennten Schenkelabschnitten konstruktiv vorgegeben werden kann, kann die Biegenut im Schenkel des Abdeckflansches zwei einen Knickanschlag bildende Nutflanken unter einem Keilwinkel aufweisen, der dem Knickwinkel zwischen den beiden gegeneinander abknickbaren Schenkelabschnitten entspricht. Durch diese Maßnahme ergibt sich außerdem eine gegenseitige Abstützung der gegeneinander abgeknickten Schenkelabschnitte, was eine gute Lastabtragung auch in der abgeknickten Form des Abdeckprofils mit sich bringt, wenn die anschlagbegrenzt aneinanderliegenden Schenkelabschnitte in dieser Anschlagstellung festgehalten werden. Zu diesem Zweck können die beim Abknicken aneinander anliegenden Nutflanken miteinander verklebt werden. Es ist aber auch möglich, die beiden gegeneinander abgeknickten Schenkelabschnitte mit Hilfe wenigstens einer zumindest in eine Rastausnehmung in einem der Schenkelabschnitte eingreifenden Klammer in der Knickstellung festzuhalten, wobei die Klammer wiederum aus einem schienenartigen Profil oder aus Bügeln bestehen kann. Entscheidend ist ja nur, dass die entlang der Nutflanken der Biegenut aneinanderliegenden Schenkelabschnitte auch bei einer Belastung daran gehindert werden auseinanderzuschwenken.

Da häufig die für die Scharniersperre eingesetzten Klammern nicht ohne Weiteres auch für das Festhalten der abgeknickten Stellung des Abdeckprofils eingesetzt werden können, ein zusätzlicher Klammerteil aber den Aufwand vergrößert, kann die Klammer zum Festhalten der Knickstellung einen über eine Sollbruchstelle mit dem übrigen Abschnitt der Klammer für die Scharniersperre verbundenen Teil dieser Scharniersperre bilden, sodass für den Einsatz des abgeknickten Abdeckprofils der für das Festhalten der abgeknickten Stellung erforderliche Klammerteil lediglich von der Scharniersperre entlang der Sollbruchstelle abgetrennt zu werden braucht.

Wird die für die Scharniersperre vorgesehene Klammer zum Abknicken des Abdeckprofils entlang einer entsprechenden Sollbiegelinie abgebogen, so kann diese abgebogene Klammer auch zum Festhalten der Knickstellung des Abdeckprofils eingesetzt werden, wenn diese abgewinkelte Klammer in eine entsprechende Rastausnehmung zum Festhalten der abgeknickten Stellung eingreift. Dies gilt insbesondere für die Ausbildung der Scharniersperre in Form eines am Abdeckflansch befestigbaren Ansatzprofils.

Das durch die Beschichtung des Abdeckflansches gebildete Filmscharnier im Bereich der Biegenut erlaubt nicht nur ein Abknicken der durch die Biegenut voneinander getrennten Schenkelabschnitte auf der Seite der Biegenut, sondern auch ein gegensinniges Abknicken, was die Gestaltungsvielfalt für das Abdeckprofil erhöht und die Ausbildung von besonderen Sockelleisten erlaubt, bei denen der weniger breite Schenkel des Abdeckflansches an der vom Fußboden aufragenden Wand anliegt und sich der nach außen abgestellte Randabschnitt des breiteren Schenkels am Boden abstützt. Damit der nach außen abgestellte Randabschnitt des Abdeckflansches in seiner nicht über die Biegenut festhaltbaren Stellung gesichert werden kann, kann der hinsichtlich der Biegenut randseitige Schenkelabschnitt beim Einsatz des Abdeckprofils als Sockelleiste durch einen Steg einer Halterung für das Abdeckprofil in einer abgespreitzten Stellung abgestützt werden, wobei es grundsätzlich nicht darauf ankommt, ob diese Halterung dem Boden oder der Wand zugehört, obwohl aufgrund der Platzverhältnisse die Halterung vorzugsweise im Wandbereich vorzusehen sein wird.

Wird die das Filmscharnier bildende Beschichtung des Abdeckflansches vorzugsweise von der Außenseite des Abdeckflansches durchtrennt, so zerfällt das Abdeckprofil in zwei je für sich einsetzbare Teile, die im Übergangsbereich vom Boden zur Wand als Viertelstäbe Verwendung finden können. Für den breiteren Teil des Abdeckprofils kann sogar eine Befestigung über den Befestigungsansatz auf der Unterseite des geteilten Abdeckprofils vorgesehen werden.

Die auf den jeweiligen Einsatzfall abgestimmte Schwenklage des Abdeckprofils kann einfach durch eine entsprechende Schwenkverstellung über den Befestigungsansatz auf der Unterseite des Abdeckflansches erreicht werden. Günstige Konstruktionsverhältnisse ergeben sich dabei, wenn der Abdeckflansch mit Hilfe des Befestigungsansatzes auf quergerippten Dübelbolzen aufsteckbar ist, deren Gelenkpfannen oder Gelenkachsen bildende Köpfe mit dem als Gelenkachse oder Gelenkpfanne ausgebildeten Befestigungsansatz zusammenwirken. Die quergerippten Dübelbolzen können in üblicher Weise in entsprechende Bohrungen eingeschlagen werden, ohne auf solche Bohrungen zur Aufnahme der Dübelbolzen beschränkt zu sein, weil die Dübelbolzen auch in herkömmliche Befestigungsschienen eingesetzt werden können, insbesondere dann, wenn die Dübelbolzen auf einander diametral gegenüberliegenden Seiten Abflachungen aufweisen und gegebenenfalls nach einer Kürzung mit diesen Abflachungen in eine U-formige Befestigungsschiene eingesteckt werden. Die Abflachung stellt dabei einen verdrehsicheren Halt für Dübelbolzen in der Befestigungsschiene sicher.

Es braucht wohl nicht besonders hervorgehoben zu werden, dass die Befestigungsansätze auf der Unterseite des Abdeckflansches sehr unterschiedlich ausgebildet sein können, weil es nicht auf die-Ausbildung der Befestigungsansätze ankommt, sondern auf die Möglichkeit, das Abdeckprofil durch ein wahlweises Abknicken an unterschiedliche Einsatzbedingungen anzupassen. Aus diesem Grunde können die Befestigungsansätze auch aus Klebewülsten auf der Unterseite des Abdeckflansches bestehen, sodass das Abdeckprofil mit Hilfe dieser Klebewülste lediglich auf einer Halterung angeklebt zu werden braucht, die auch durch die anschließenden Konstruktionsteile, wie Wand und/oder Fußbodenabschnitte, gebildet werden kann.

### Kurze Beschreibung der Zeichnungen

In der Zeichnung ist der Erfindungsgegenstand beispielsweise dargestellt. Es zeigen:
- Fig. 1: ein als Bewegungsprofil eingesetztes Abdeckprofil in einem vereinfachten Querschnitt,
- Fig. 2: das Abdeckprofil als Übergangsprofil in einer der Fig. 1 entsprechenden Darstellung,
- Fig. 3: das abgeknickte Abdeckprofil als Abschlussprofil,
- Fig. 4: eine Ausführungsvariante eines Abdeckprofils in einem vereinfachten Querschnitt,
- Fig. 5: das Abdeckprofil gemäß der Fig. 4 in einer abgeknickten Stellung,
- Fig. 6: eine weitere Ausführungsform eines erfindungsgemäßen Abdeckprofils im Querschnitt,
- Fig. 7: das Abdeckprofil nach der Fig. 6 im abgeknickten Zustand,
- Fig. 8: eine der Fig. 7 entsprechende Darstellung eines Abdeckprofils mit einer die Knickstellung festhaltenden, schienenartigen Klammer,
- Fig. 9: einen als Vierteilstab eingesetzten Teil des Abdeckprofils,
- Fig. 10: das geteilte Abdeckprofil als Viertelstab in einer weiteren Ausführungsform,
- Fig. 11: das Abdeckprofil als Sockelleiste,
- Fig. 12: das nach außen abgeknickte Abdeckprofil als Sockelleiste,
- Fig. 13: eine weitere Ausführungsvariante eines Abdeckprofils im Querschnitt und
- Fig. 14: das Abdeckprofil nach der Fig. 13 in der abgeknickten Stellung.

### Wege zur Ausführung der Erfindung

Wie der Fig. 1 entnommen werden kann, wird durch das Abdeckprofil 1 eine Fuge 2 zwischen zwei niveaugleichen Fußbodenabschnitten 3 überbrückt. Das somit als Bewegungsprofil dienende Abdeckprofil 1 wird in der Fuge 2 mit Hilfe einer beispielsweise am die Fußbodenabschnitte 3 aufnehmenden Untergrund 4 angeschraubten Befestigungsschiene 5 festgelegt, die zwei in Form eines U-Profils aufragende Schenkel 6 zur Aufnahme quergerippter Dübelbolzen 7 bildet. Diese Dübelbolzen 7 sind zur besseren Abstützung zwischen den Schenkeln 6 innerhalb der Befestigungsschiene 5 auf einander diametral gegenüberliegenden Seiten abgeflacht. Die Köpfe der Dübelbolzen 7 bilden eine Gelenkpfanne 8 zur schwenkverstellbaren Aufnahme eines Befestigungsansatzes 9 auf der Unterseite des Abdeckflansches 10 des Abdeckprofils 1, das folglich lediglich über den Befestigungsansatz 9 in die Gelenkpfannen 8 der Dübelbolzen 7 schnappverschlussartig einzurasten ist, um mit den Dübelbolzen 7 in die Befestigungsschiene 5 eingesetzt zu werden. Die Dübelbolzen 7 können dabei zur Anpassung an die Höhe der Fußbodenabschnitte 3 entsprechend gekürzt werden.

Das Abdeckprofil 1 ist auf der Außenseite des Abdeckflansches 10 mit einer Beschichtung 11 versehen, die zur Ausbildung eines Filmscharniers geeignet ist, wie dies noch näher erläutert wird.

In der Fig. 2 ist die Verwendung des Abdeckprofils 1 als Ubergangsprofil dargestellt, das eine durch den Fußbodenabschnitt 3 bedingte Stufe der Höhe nach überbrückt, indem es innerhalb der Gelenkpfanne 8 des Dübelbolzens 7 so verschwenkt wird, dass die beiden durch den Befestigungsansatz 9 voneinander getrennten Schenkel 12, 13 des Abdeckflansches 10 sich einerseits am Untergrund 4 und anderseits am Fußbodenabschnitt 3 abstützen. Um diese Abstützung zu ermöglichen, müssen die Dübelbolzen 7 im Vergleich zur Fig. 1 gekürzt werden.

Zur weiteren Anpassung des Abdeckprofils 1 an unterschiedliche Einsatzfälle wird zumindest einer der beiden Schenkel 12, 13 des Abdeckflansches 10 abgeknickt. Zu diesem Zweck ist gemäß der Fig. 4 in das Abdeckprofil 1 auf der Unterseite vorzugsweise des breiteren Schenkels 12 eine Biegenut 14 eingeschnitten, und zwar bis an die Beschichtung 11, sodass der randseitige Abschnitt 15 des Schenkels 12 gegenüber dem inneren Schenkelabschnitt um die ein Filmscharnier 16 bildende Beschichtung 11 verschwenkt werden kann. Obwohl die Querschnittsform der Biegenut 14 unterschiedlich ausfallen kann, ergeben sich besonders vorteilhafte Ausführungsformen, wenn die Biegenut 14 zwei einen Knickanschlag bildende Nutflanken 17 formt, die unter einem Keilwinkel eingeschnitten werden, der dem Knickwinkel zwischen den beiden gegeneinander abknickbaren Schenkelabschnitten entspricht, sodass nach dem Abbiegen die Schenkelabschnitte über die Nutflanken 17 aneinander anliegen, wie dies aus der in der Fig. 5 dargestellten Knickstellung hervorgeht. Diese einen Knickanschlag bildenden Nutflanken 17 ergeben sich in einfacher Weise mit im Querschnitt dreieckförmigen Biegenuten 14, was aber nicht zwingend ist. Um keine für die Beschichtung 11 unzulässige, scharfkantige Abknickung der Beschichtung 11 im Bereich des Filmscharniers 16 in Kauf nehmen zu müssen, kann der Abdeckflansch 10 im Bereich des Filmscharniers 16 auf der der Beschichtung 11 zugekehrten Außenseite mit von der Beschichtung 11 abgedeckten, jeweils gegen die Biegenut 14 abfallenden Rundungsabschnitten 18 versehen werden, sodass sich diese Rundungsabschnitte 18 beim Abknicken des randseitigen Schenkelabschnitts 15 über die Schenkelabschnitte hinweg zu einer Rundung ergänzen, an die sich die Beschichtung 11 knickfrei anlegt.

Das Abdeckprofil 1 gemäß den Fig. 4 und 5 lässt außerdem erkennen, dass der Befestigungsansatz 9 auf der Unterseite des Abdeckflansches 10 nicht die Form einer Gelenkachse aufzuweisen braucht, sondern auch als Gelenkpfanne ausgebildet sein kann, was eine entsprechende Anpassung der Halterung beispielsweise in Form einer Gelenkachse nach sich zieht.

Die den Schenkel 12 des Abdeckflansches 10 in zwei Abschnitte unterteilende Biegenut 14, schwächt allerdings das Abdeckprofil 1 in der nicht abgeknickten Stellung erheblich. Um für die nicht abgeknickte Einsatzstellung eine ausreichende Belastungsfähigkeit für das Abdeckprofil 1 zu sichern, werden die beiden Schenkelabschnitte beidseits der Biegenut 14 durch eine in der Fig. 4 strichpunktiert angedeutete Scharniersperre 19 gegeneinander abgestützt. Diese Scharniersperre 19 wird gemäß dem Ausführungsbeispiel nach der Fig. 1 durch einen die Biegenut 14 ausfüllenden Einsatz 20 in Form eines an den Nutquerschnitt angepassten Profils gebildet, das mit den Nutflanken 17 verklebt wird. Eine solche Verklebung ist bei der Ausführungsform nach der Fig. 2 nicht zwingend, weil das Profil des Einsatzes 20 zusätzliche Rastnasen 21 aufweist, die in entsprechende Rastausnehmungen 22 der Schenkelabschnitte beidseits der Biegenut 14 eingreifen.

In der Fig. 3 ist das Abdeckprofil 1 mit dem abgeknickten randseitigen Schenkelabschnitt 15 als Abschlussprofil für einen Fussbodenabschnitt 3 im Bereich einer anschließenden Wand 23 dargestellt. Der abgeknickte Schenkelabschnitt 15 stützt sich dabei am Untergrund 4 für den Fußbodenabschnitt 3 ab, während der Schenkel 13 des Abdeckflansches 10 auf dem Fußbodenabschnitt 3 aufruht. Die Höhe des Fußbodenabschnitts 3 und die davon abhängige Schwenklage des Schenkels 13 kann durch die Länge der in die Befestigungsschiene 5 eingreifenden, quergerippten Dübelbolzen 7 berücksichtigt werden.

In der Fig. 6 wird die ungeknickte Strecklage des Abdeckprofils 1 durch eine Scharniersperre 19 in Form einer Klammer 24 gesichert, die in Rastausnehmungen 25 der gegenseitig abzustützenden Schenkelabschnitte eingreift. Diese im Ausführungsbeispiel nach der Fig. 6 symmetrisch zur Längsachse der Biegenut 14 ausgegebildete Klammer 24, die in Schienenform, aber auch in Form von über die Nutlänge verteilten Bügeln vorliegen kann, kann entlang einer Sollbruchstelle 26 in zwei je für sich eine Klammer 27 bildende Teile getrennt werden, um mit Hilfe dieser aus den Teilen gebildeten Klammern 27 die durch die aneinanderliegenden Nutflanken 17 vorgegebene, abgeknickte Stellung des Abdeckprofils 1 festzuhalten, wie dies der Fig. 7 entnommen werden kann.

Die Fig. 8 zeigt eine weitere Ausbildung einer Klammer 27 zum Festhalten der Knickstellung des Abdeckprofils 1, das dem in der Fig. 2 eingesetzten entspricht, sodass die Rastausnehmungen 22 zum Einsetzen der Klammer 27 genützt werden können.

Zur weiteren Umformung des Abdeckprofils 1 kann das Filmscharnier 16 durchtrennt werden, wodurch das Abdeckprofil in zwei Teilprofile zerfällt. Der randseitige Schenkelabschnitt 15 kann dabei als kleiner Viertelstab zwischen einem Fußbodenabschnitt 3 und einer Wand 23 in herkömmlicher Weise eingesetzt und durch ein Kleben, Schrauben oder Nageln in üblicher Art befestigt werden, wie dies in der Fig. 9 dargestellt ist. Der verbleibende Abdeckflansch 10 mit dem Befestigungsansatz 9 kann als mittlerer Viertelstab zum Einsatz kommen, wie dies aus der Fig. 10 hervorgeht. Der Befestigungsansatz 9 kann dabei zur Befestigung des Viertelstabes dienen, beispielsweise mittels Halterungen 28, wie sie in der Fig. 10 dargestellt sind.

Die Fig. 11 zeigt den Einsatz des ungeteilten Abdeckprofils 1 als Sockelleiste, wobei sich die Schenkel 12 und 13 einerseits am Fußbodenabschnitt 3 und anderseits an der anschließenden Wand 23 abstützen. Die Fig. 11 zeigt außerdem, dass zur Halterung des Abdeckprofils 1 keine Befestigungsschiene 5 erforderlich ist. Die Dübelbolzen 7 können ja auch in entsprechende Bohrungen 29 in der Wand 23 unmittelbar eingeschlagen werden. Darüber hinaus ergibt sich aus diesem Ausführungsbeispiel, dass als Scharniersperre 19 auch ein Klebewulst 30 dienen kann, der die Biegenut zwischen den Nutflanken 17 zumindest teilweise ausfüllt.

Der durch die Biegenut 14 vom übrigen Schenkel 12 abgeteilte, randseitige Schenkelabschnitt 15 des Abdeckflansches 10 kann gemäß der Fig. 12 gegensinnig nach außen geschwenkt werden, um beispielsweise mit Hilfe des Abdeckprofils 1 eine Sockelleiste besonderer Ausprägung zu erhalten. Lassen es die räumlichen Vorgaben, wie in diesem Fall, zu, so kann der Befestigungsansatz 9 auf der Unterseite des Abdeckflansches 10 auch unmittelbar in die Befestigungsschiene 5 eingesetzt werden. Der nach außen abgestellte Schenkelabschnitt 15 findet im Gegensatz zu seiner eingeschwenkten Anschlagstellung keinen Halt im Bereich der Nutflanken 17. Um trotzdem eine stabile Anschlaglage für den Schenkelabschnitt 15 zu erreichen, kann die Befestigungsschiene 5 wenigstens einen Steg 31 zur Abstützung des abgespreizten Schenkelabschnitts 15 aufweisen. Im vorliegenden Fall legt sicht der Steg 31 an die Nutflanke 17 des Schenkelabschnitts 15 an. Außerdem ist ein weiterer Stützschenkel 32 für den freien Rand dieses Schenkelabschnitts 15 vorgesehen. Obwohl mit einer Befestigungsschiene 5, die wenigstens einen Stützsteg 31, 32 für den abgespreizten Schenkelabschnitt 15 bildet, einfache Montageverhältnisse erreicht werden, könnte die Abstützung des Schenkelabschnitts 15 gegenüber dem verbleibenden Schenkel 12 des Abdeckflansches 10 auch durch eine Stützklammer erreicht werden, die in entsprechende Rastausnehmungen beidseits der Biegenut 14 ergreift.

Das Abdeckprofil 1 nach der Fig. 13 unterscheidet sich von den übrigen Abdeckprofilen 1 vor allem dadurch, dass der Befestigungsansatz 9 als vom Abdeckflansch 10 gesonderter Teil erst nachträglich auf der Unterseite des Abdeckflansches 10 befestigt wird, und zwar bevorzugt durch Schrauben oder Kleben. Dieser Befestigungsansatz 9 ist Teil eines Ansatzprofils 33, das den Befestigungsansatz 9 durch zungenartige Ausbiegungen formt. Dieses Ansatzprofil 33 bildet außerdem die Scharniersperre 19, und zwar in Form einer Klammer 24, die lediglich in eine Rastausnehmung 34 im randseitigen Schenkelabschnitt 15 eingreift, weil sie ja mit dem anderen Abschnitt des Schenkels 12 fest verbunden ist. Damit dieses Abdeckprofil 1 gemäß der Fig. 14 abgeknickt werden kann, ist das Ansatzprofil bzw die Klammer 24 mit einer Sollbiegelinie 35 versehen. Nach einem Abbiegen des Ansatzprofils 33 entlang der Sollbiegelinie 35 kann die Klammer 24 auch als Klammer zum Festhalten der Knickstellung genützt werden, wenn im Schenkelabschnitt 15 eine Rastausnehmung 36 für den abgebogenen Steg der Klammer 24 vorgesehen ist.

Die Erfindung ist selbstverständlich nicht auf die dargestellten Ausführungsbeispiele beschränkt, geht es ja vor allem um die Aussteifung des Abdeckflansches 10 im Bereich der Biegenut 14 durch eine Scharniersperre, um die auftretenden Belastungen trotz der Schwächung durch die Biegenut 14 aufnehmen zu können. Dies gilt insbesondere für die Ausbildung des Befestigungsansatzes, dessen Funktion auch durch wenigstens einen Klebewulst 37 auf der Unterseite des Abdeckflansches 10 erreicht wird. In der Fig. 6 sind solche Klebewülste 37 strichpunktiert angedeutet, mit deren Hilfe das Abdeckprofil 1 beispielsweise auf zwei Fußodenabschnitten aufgeklebt werden kann, ohne eine Befestigungsschiene 5 vorsehen zu müssen.

## Patentansprüche

1. Abdeckprofil (1) für Fußböden zur Anpassung an unterschiedliche Einsatzfälle mit einem Abdeckflansch (10), mit wenigstens einem den Abdeckflansch (10) in zwei Schenkel (12, 13) unterteilenden Befestigungsansatz (9) auf der Unterseite des Abdeckflansches (10) und mit wenigstens einer zur Profilachse parallelen Biegenut (14) auf der Unterseite wenigstens eines der vorzugsweise unterschiedlich breiten Schenkel (12, 13) des Abdeckflansches (10), **dadurch gekennzeichnet, dass** der Abdeckflansch (10) auf seiner dem Befestigungsansatz (9) gegenüberliegenden Außenseite eine im Bereich der Biegenut (14) ein Filmscharnier (16) bildende Beschichtung (11) trägt und dass die beiden durch die Biegenut (14) voneinander getrennten Schenkelabschnitte beidseits der Biegenut (14) durch eine Scharniersperre (19) gegeneinander abgestützt sind.

2. Abdeckprofil nach Anspruch 1, **dadurch gekennzeichnet, dass** die Scharniersperre (19) als die Biegenut (14) zumindest in Längsabschnitten ausfüllender Einsatz (20) ausgebildet ist.

3. Abdeckprofil nach Anspruch 2, **dadurch gekennzeichnet, dass** der Einsatz (20) ein formschlüssig in die Biegenut (14) eingreifendes Profil aufweist.

4. Abdeckprofil nach Anspruch 2, **dadurch gekennzeichnet, dass** der Einsatz (20) aus einem Klebewulst (30) besteht.

5. Abdeckprofil nach Anspruch 1, **dadurch gekennzeichnet, dass** die Scharniersperre (19) wenigstens eine zumindest in eine Rastausnehmung (25, 34) in einem der Schenkelabschnitte eingreifende Klammer (24) Umfasst.

6. Abdeckprofil nach Anspruch 5, **dadurch gekennzeichnet, dass** die Klammer (24) eine Sollbiegelinie (35) zur Anpassung an die abgeknickte Stellung der durch die Biegenut (14) voneinander getrennten Schenkelabschnitte des Abdeckflansches (10) aufweist.

7. Abdeckprofil nach Anspruch 6, **dadurch gekennzeichnet, dass** die am Schenkelabschnitt mit dem Befestigungsansatz (9) befestigte Klammer (24) ein Ansatzprofil (33) mit dem Befestigungsansatz (9) für den Abdeckflansch (10) bildet.

8. Abdeckprofil nach einem der Ansprüche 1 bis 7, **dadurch gekennzeichnet, dass** die Biegenut (14) im Schenkel (12) des Abdeckflansches (10) zwei einen Knickanschlag bildende Nutflanken (17) unter einem Keilwinkel aufweist, der dem Knickwinkel zwischen den beiden gegeneinander abknickbaren Schenkelabschnitten entspricht.

9. Abdeckprofil nach Anspruch 8, **dadurch gekennzeichnet, dass** die beim Abknicken der Schenkelabschnitte aneinanderliegenden Nutflanken (17) miteinander durch eine Klebenaht verbindbar sind.

10. Abdeckprofil nach Anspruch 8, **dadurch gekennzeichnet, dass** die beiden gegeneinander abgeknickten Schenkelabschnitte mit Hilfe wenigstens einer zumindest in eine Rastausnehmung (22, 25, 36) in einem der Schenkelabschnitte eingreifenden Klammer (27) in der Knickstellung festhaltbar sind.

11. Abdeckprofil nach den Ansprüchen 5 bis 10, **dadurch gekennzeichnet, dass** die Klammer (27) zum Festhalten der Knickstellung einen über eine Sollbruchstelle (26) mit dem übrigen Abschnitt der Klammer (24) für die Scharniersperre (19) verbundenen Teil dieser Scharniersperre (19) bildet.

12. Abdeckprofil nach einem der Ansprüche 7 bis 10, **dadurch gekennzeichnet, dass** das entlang der Sollbiegelinie (35) abgebogene Ansatzprofil (33) in der abgeknickten Stellung der Schenkelabschnitte eine in eine Rastausnehmung (36) des bezüglich des Abdeckflansches (10) randseitigen Schenkelabschnitts (15) eingreifende Klammer zum Festhalten des abgeknickten Schenkelabschnitts (15) bildet.

13. Abdeckprofil nach einem der Ansprüche 1 bis 12, **dadurch gekennzeichnet, dass** der bezüglich der Biegenut (14) randseitige Schenkelabschnitt (15) beim Einsatz des Abdeckprofils (1) als Sockelleiste durch wenigstens einen Steg (31, 32) einer Halterung für das Abdeckprofil (1) in einer abgespreizten Stellung abstützbar ist.

14. Abdeckprofil nach einem der Ansprüche 1 bis 13, **dadurch gekennzeichnet, dass** die das Filmscharnier (16) bildende Beschichtung (11) des Abdeckflansches (10) verzugsweise von der Außenseite des Abdeckflansches (10) durchtrennbar ist.

15. Abdeckprofil nach einem der Ansprüche 1 bis 14, **dadurch gekennzeichnet, dass** der Abdeckflansch (10) mit Hilfe des Befestigungsansatzes (9) auf quergerippten Dübelbolzen (7) aufsteckbar ist, deren Gelenkpfannen (8) oder Gelenkachsen bildende Köpfe mit dem als Gelenkachse oder Gelenkpfanne ausgebildeten Befestigungsansatz (9) zusammenwirken.

16. Abdeckprofil nach Anspruch 15, **dadurch gekennzeichnet, dass** die Dübelbolzen (7) auf einander diametral gegenüberliegenden Seiten Abflachungen aufweisen und gegebenenfalls nach einer Kürzung mit diesen Abflachungen in eine U-förmige Befestigungsschiene (5) einsteckbar sind.

17. Abdeckprofil nach einem der Ansprüche 1 bis 16, **dadurch gekennzeichnet, dass** das Abdeckprofil (1) mit Hilfe wenigstens eines den Befestigungsansatz (9) auf der Unterseite des Abdeckflansches (10) bildenden Klebewulstes (37) auf einer Halterung festklebbar ist.

## Claims

1. Cover profile (1) for floors for adaptation to different applications having a cover flange (10), having at least one fastening lug (9), which divides the cover flange (10) into two limbs (12, 13), on the bottom side of the cover flange (10), and having at least one bending groove (14) parallel to the profile axis on the bottom side of at least one of the limbs (12, 13), which preferably have different widths, of the cover flange (10), **characterised in that** the cover flange (10) bears a coating (11), which forms a film hinge (16) in the area of the bending groove (14), on its outer side opposite to the fastening lug (9), and **in that** the two limb sections separated from one another by the bending groove (14) are supported against one another on both sides of the bending groove (14) by a hinge block (19).

2. Cover profile as claimed in claim 1, **characterised in that** the hinge block (19) is formed as an insert (20) which fills the bending groove (14) at least in longitudinal sections.

3. Cover profile as claimed in claim 2, **characterised in that** the insert (20) has a profile which engages in a form-fitting manner into the bending groove (14).

4. Cover profile as claimed in claim 2, **characterised in that** the insert (20) consists of an adhesive bead (30).

5. Cover profile as claimed in claim 1, **characterised in that** the hinge block (19) comprises at least one clamp (24) which engages at least into a detent recess (25, 34) in one of the limb sections.

6. Cover profile as claimed in claim 5, **characterised in that** the clamp (24) has an intended bending line (35) for adaptation to the buckled position of the limb sections of the cover flange (10) separated from one another by the bending groove (14).

7. Cover profile as claimed in claim 6, **characterised in that** the clamp (24) fastened on the limb section by means of the fastening lug (9) forms a lug profile (33) with the fastening lug (9) for the cover flange (10).

8. Cover profile as claimed in any one of claims 1 to 7, **characterised in that** the bending groove (14) in the limb (12) of the cover flange (10) has two groove flanks (17), which form a buckling stop, at a wedge angle, which corresponds to the buckling angle between the two limb sections which can be buckled with respect to one another.

9. Cover profile as claimed in claim 8, **characterised in that** the groove flanks (17) which abut one another upon buckling of the limb sections can be connected to one another by an adhesive seam.

10. Cover profile as claimed in claim 8, **characterised in that** the two limb sections buckled with respect to one another can be retained in the buckled position with the aid of at least one clamp (27) which engages at least into a detent recess (22, 25, 36) in one of the limb sections.

11. Cover profile as claimed in claims 5 to 10, **characterised in that** the clamp (27) for retaining the buckled position forms a part of this hinge block (19) connected via an intended breakpoint (26) to the remaining section of the clamp (24) for the hinge block (19).

12. Cover profile as claimed in any one of claims 7 to 10, **characterised in that** the lug profile (33) bent over along the intended bending line (35) forms, in the buckled position of the limb sections, a clamp - which engages into a detent recess (36) of the limb section (15) which is on the edge-side in relation to the cover flange (10) - for retaining the buckled limb section (15).

13. Cover profile as claimed in any one of claims 1 to 12, **characterised in that** the limb section (15) which is on the edge-side in relation to the bending groove (14), can be supported, upon use of the cover profile (1) as a skirting board, by at least one web (31, 32) of a mount for the cover profile (1) in a spread-open position.

14. Cover profile as claimed in any one of claims 1 to 13, **characterised in that** the coating (11) of the cover flange (10) forming the film hinge (16) can be severed, preferably from the outer side of the cover flange (10).

15. Cover profile as claimed in any one of claims 1 to 14, **characterised in that** the cover flange (10) can be placed with the aid of the fastening lug (9) on laterally-ribbed dowel pins (7), whose heads, which form joint sockets (8) or joint spindles, cooperate with the fastening lug (9) formed as a joint spindle or joint socket.

16. Cover profile as claimed in claim 15, **characterised in that** the dowel pins (7) have flattened areas on diametrically opposing sides and can be inserted into a U-shaped fastening rail (5) using these flattened areas, optionally after being shortened.

17. Cover profile as claimed in any one of claims 1 to 16, **characterised in that** the cover profile (1) can be fixedly adhered on a mount with the aid of at least one adhesive bead (37) which forms the fastening lug (9) on the bottom side of the cover flange (10).

## Revendications

1. Profilé de recouvrement (1) pour plancher, adaptable à différents cas d'utilisation, avec une bride de recouvrement (10), avec au moins une pièce rapportée de fixation (9), divisant la bride de recouvrement (10) en deux branches (12, 13), sur le côté inférieur de la bride de recouvrement (10) et avec au moins une rainure de pliage (14), parallèle à l'axe du profilé, sur le côté inférieur au moins d'une des branches (12, 13), de préférence de largeur différente, de la bride de recouvrement (10), **caractérisé en ce que** la bride de recouvrement (10) porte sur son côté extérieur, opposé à la pièce rapportée de fixation (9), un revêtement (11) formant dans la zone de la rainure de pliage (14) une charnière pelliculaire (16) et **en ce que** les deux sections de branche séparées l'une de l'autre par la rainure de pliage (14) sont supportées l'une par rapport à l'autre, de part et d'autre de la rainure de pliage (14), par un arrêt de charnière (19).

2. Profilé de recouvrement selon la revendication 1, **caractérisé en ce que** l'arrêt de charnière (19) est réalisé en tant qu'insert (20) remplissant la rainure de pliage (14) au moins dans des sections longitudinales.

3. Profilé de recouvrement selon la revendication 2, **caractérisé en ce que** l'insert (20) présente un profilé venant en prise de façon solidaire dans la rainure de pliage (14).

4. Profilé de recouvrement selon la revendication 2, **caractérisé en ce que** l'insert (20) est composé d'un bourrelet de collage (30).

5. Profilé de recouvrement selon la revendication 1, **caractérisé en ce que** l'arrêt de charnière (19) comprend au moins une agrafe (24) venant en prise dans l'une des sections de branche au moins dans un évidement d'enclenchement (25, 34).

6. Profilé de recouvrement selon la revendication 5, **caractérisé en ce que** l'agrafe (24) présente une ligne de pliage de consigne (35) pour adaptation à la position coudée des sections de branche, séparées l'une de l'autre par la rainure de pliage (14), de la bride de recouvrement (10).

7. Profilé de recouvrement selon la revendication 6, **caractérisé en ce que** l'agrafe (24), fixée au niveau de la section de branche avec la pièce rapportée de fixation (9), forme un profilé d'adaptation (33) avec la pièce rapportée de fixation (9) pour la bride de recouvrement (10).

8. Profilé de recouvrement selon l'une des revendications 1 à 7, **caractérisé en ce que** la rainure de pliage (14) présente dans la branche (12) de la bride de recouvrement (10) deux flancs de rainure (17) formant une butée de flexion sous un angle de coin qui correspond à l'angle de flexion entre les deux sections de branche pliables l'une contre l'autre.

9. Profilé de recouvrement selon la revendication 8, **caractérisé en ce que** les flancs de rainure (17), juxtaposés lors du pliage des sections de branche, peuvent être reliés ensemble par un cordon de collage.

10. Profilé de recouvrement selon la revendication 8, **caractérisé en ce que** les deux sections de branche, fléchies l'une contre l'autre, peuvent être maintenues, en position coudée, à l'aide au moins d'une agrafe (27) venant en prise dans une des sections de branche, au moins dans un évidement d'enclenchement (22, 25, 36).

11. Profilé de recouvrement selon les revendications 5 à 10, **caractérisé en ce que** l'agrafe (27) forme, pour maintenir la position coudée, une partie, reliée par le biais d'un point de rupture théorique (26) à la section restante de l'agrafe (24) pour l'arrêt de charnière (19), de cet arrêt de charnière (19).

12. Profilé de recouvrement selon l'une des revendications 7 à 10, **caractérisé en ce que** le profilé d'adaptation (33) coudé le long de la ligne de pliage de consigne (35) forme, dans la position coudée des sections de branche, une agrafe venant en prise dans un évidement d'enclenchement (36) de la section de branche (15) côté bord par rapport à la bride de recouvrement (10), pour maintenir la section de branche (15) pliée.

13. Profilé de recouvrement selon l'une des revendications 1 à 12, **caractérisé en ce que** la section de branche (15) côté bord par rapport à la rainure de pliage (14) peut être supportée, lors de l'utilisation du profilé de recouvrement (1) en tant que plinthe, par au moins une barrette (31, 32) d'un support pour le profilé de recouvrement (1) en position écartée.

14. Profilé de recouvrement selon l'une des revendications 1 à 13, **caractérisé en ce que** le revêtement (11), formant la charnière pelliculaire (16), de la bride de recouvrement (10) peut être séparé de préférence du côté extérieur de la bride de recouvrement (10).

15. Profilé de recouvrement selon l'une des revendications 1 à 14, **caractérisé en ce que** la bride de recouvrement (10) peut être déposée, à l'aide de la pièce rapportée de fixation (9), sur des axes de cheville (7) à nervures transversales, dont les têtes formant des cavités d'articulation (8) ou axes d'articulation coopèrent avec la pièce rapportée de fixation (9) réalisée en tant qu'axe d'articulation ou cavité d'articulation.

16. Profilé de recouvrement selon la revendication 15, **caractérisé en ce que** les axes de cheville (7) présentent des méplats sur des côtés diamétralement opposés et peuvent être introduits, le cas échéant après un raccourcissement, avec ces méplats, dans un rail de fixation (5) en forme de U.

17. Profilé de recouvrement selon l'une des revendications 1 à 16, **caractérisé en ce que** le profilé de recouvrement (1) peut être collé, à l'aide au moins d'un bourrelet de colle (37) formant la pièce rapportée de fixation (9) sur le côté inférieur de la bride de recouvrement (10), sur un support.
